# EUROPÄISCHE PATENTSCHRIFT

(11) **EP 0 853 502 B1**
(45) Veröffentlichungstag und Bekanntmachung des Hinweises auf die Patenterteilung: **22.08.2001**
(21) Anmeldenummer: 96933417.6
(22) Anmeldetag: 27.09.1996
(51) Int. Cl.: B05C 11/10, G01F 11/02

(54) **VERFAHREN UND VORRICHTUNG ZUM DOSIEREN VON DICKSTOFFEN**
METHOD AND DEVICE FOR METERING VISCOUS MATERIAL
PROCEDE ET DISPOSITIF DE DOSAGE DE MATIERES VISQUEUSES

(30) Priorität: 30.09.1995 DE 19536623
(43) Veröffentlichungstag der Anmeldung: 22.07.1998
(73) Patentinhaber: Bayerische Motoren Werke Aktiengesellschaft, 80788 München (DE); Intec Bielenberg GmbH & Co., 50169 Kerpen (DE)
(72) Erfinder: ESTERL, Erwin, D-94428 Eichendorf (DE); SCHÜRHOLZ, Frank, D-84164 Moosthenning (DE); LEHMANN, Manfred, D-51145 Köln (DE)
(74) Vertreter: Bücken, Helmut
(86) Internationale Anmeldenummer: EP9604238
(87) Internationale Veröffentlichungsnummer: WO9712692

(56) Entgegenhaltungen:
- EP-A- 0 425 866
- WO-A-89/10206
- WO-A-92/02306
- DE-A- 3 510 110
- DE-A- 3 620 875
- FR-A- 2 535 627
- US-A- 4 530 862
- US-A- 4 998 502

## Beschreibung

Die Erfindung bezieht sich auf ein Verfahren nach dem Oberbegriff des 1. Anspruchs und auf eine Vorrichtung nach dem Oberbegriff des 6. Anspruchs.

Auf vielen Gebieten der Technik, insbesondere bei der automatisierten Fertigung von Kraftfahrzeugkarosserien, ist es erforderlich, Dickstoffe, insbesondere Dicht- und Klebmittel, auf irgendwelche Flächen aufzubringen. Beispielsweise werden bei Kraftfahrzeugen entlang Kanten, Falzen oder Nähten von Karosserieteilen Dicht- und Klebstoff-Fäden bzw. dünne Streifen aufgebracht.

Dieses Aufbringen kann sowohl von Hand als auch von programmgesteuerten Handhabungsautomaten, wie es beispielsweise in der DE-C 32 36 647 beschrieben ist, erfolgen.

In der Praxis sind derartige Auftragsvorgänge mit erheblichen Schwierigkeiten verbunden, weil einmal eine schnelle Fertigung gewünscht und zum anderen eine genügend und möglichst gleichmäßige Auftragung des Dickstoffes verlangt wird. Hierbei ist zu berücksichtigen, daß gleiche Dickstoffe immer wieder unterschiedliche Fließeigenschaften infolge unterschiedlicher Viskosität haben und zwar auch dann, wenn es sich um Dickstoffe derselben Herstellungscharge handelt, die in kürzester Zeit verarbeitet werden. Dadurch wird die gleichmäßige oder dosiert veränderbare Ausgabe der Dickstoffe erheblich beeinträchtigt.

Die bereits bekanntgewordenen Vorrichtungen mit sehr feinfühligen Regelkreisen führen trotz großem Aufwand aufgrund ihrer großen Anfälligkeit zu dem dauerhaft gewünschten Ergebnis.

Aus dem KUKA Sonderdruck der Deutschen Fachzeitschrift Maschinenmarkt 1988, Heft 49, "Raupen legen" ist es bekannt, mit Hilfe von Robotern Klebstoffe aufzutragen. Hierbei wird ein sogenannter Volumendosierer verwendet, der direkt an der Roboterhand montiert sein kann. Das Auslaßventil ist direkt mit dem Volumendosierer verbunden, so daß die bisher übliche Schlauchleitung entfallen kann.

Mit dieser Anordnung können Klebstoffraupen im Sichtbereich hergestellt werden, die höhere Anforderungen an die Gleichmäßigkeit der Klebstoffraupe stellen als Klebstoffraupen, die im nichtsichtbaren Bereich angeordnet werden. Die Probleme, die aufgrund unterschiedlicher Viskositätsunterschiede entstehen, können damit allerdings nicht zufriedenstellend gelöst werden.

Ausgehend von dem obengenannten Verfahren zum dosieren von Dickstoffen liegt der Erfindung die Aufgabe zugrunde, ein Verfahren und eine Vorrichtung hierfür bereitzustellen, durch welche in einfacher Weise das Fließverhalten von Dickstoffen so beeinflußt werden kann, daß bei gleich großen Düsenöffnungen immer gleiche Menge pro Zeiteinheit ausgegeben werden.

Gelöst wird diese Aufgabe dadurch, daß eine Temperierung sowohl für die Proportionierung als für das Auslaßventil vorgesehen ist. Damit werden die Viskositätsunterschiede, die durch Temperaturänderungen hervorgerufen werden, vermieden. Somit können immer gleichmäßig starke Dickstoffraupen erzeugt werden.

Zwar ist aus der EP 0316315 B ein Temperiergerät für fließfähige Massen bekannt, dieses Temperiergerät dient jedoch dazu, in die Förderleitung für die fließfähigen Massen eingebaut zu werden, die von einem Vorratsbehälter zu einem Proportionalbehälter führt. Das Einbinden das Proportionaldosierers und das Auslaßventils in diesen Temperierkreislauf ist daraus jedoch nicht bekannt.

Unter Temperieren im Sinne der Erfindung wird das Erzielen einer konstanten Temperatur verstanden, d.h. je nach Umgebungseinflüssen ein Heizen oder Kühlen.

Eine Verstärkung des Durchwalkens bzw. Scherens der Dickstoffe wird durch das Vorsehen einer Mischstrecke, bspw. durch Einbau eines statischen Mischrohres im Einlauf des Proportionieres, erreicht, wie Anspruch 2 vorschlägt.

Als besonders vorteilhaft hat sich die Weiterbildung nach Anspruch 3 herausgestellt. Dadurch wird der Regelaufwand minimiert und trotzdem werden ausgezeichnete Ergebnisse erzielt.

Durch die Weiterbildung nach Anspruch 4 werden Viskositätsunterschiede, hervorgerufen durch Temperaturänderungen, vermieden.

Die Weiterbildung nach Anspruch 7 hat den Vorteil, daß das sonst bisher bekannte Schaltventil am Auslaß des Proportionieres entfallen kann und das Auslaßventil dirkekt an der Druckkammer des Proportionaldosierers angeschlossen werden kann. Dadurch wird der Steuerungsaufwand weiter minimiert.

Durch die Weiterbildung nach Anspruch 8 wird der Vorteil erzielt, daß die Dickstoffe diskontinuierlich in den Proportionaldosierer gefördert werden, so daß dort nicht Dickstoffe bevorratet werden müssen über längere Wartezeiten, die wiederum zu Viskositätsunterschieden führen. Damit ist sichergestellt, daß unmittelbar vor dem Auftrag die Dickstoffe ausreichend gewalkt bzw. geschert werden.

Durch die Weiterbildung nach Anspruch 9 werden Viskositätsunterschiede aufgrund von Temperaturunterschieden in der Förderleitung vermieden. Hierbei ist es allerdings nicht erforderlich, die gesamte Förderleitung zwischen dem Vorratsbehälter und dem Proportionaldosierer zu temperieren. Ausreichend ist, das 30fache Auftragsvolumen zu temperieren.

Die Weiterbildung nach Anspruch 10 beschreibt eine bevorzugte Ausgestaltung zum Temperieren.

Anspruch 11 zeichnet eine einfache Möglichkeit auf, eine volumetrische Regelung vorzusehen.

Durch die Druckentlastung der Förderleitung bei Produktionsstillständen kann die Thixotropie konstant gehalten werden.

Die Weiterbildung der Erfindung gemäß Anspruch 13 erhöht die Durchmischung bzw. Durchwalkung des zu dosierenden Dickstoffes.

Im folgenden wird die Erfindung anhand eines bevorzugten Ausführungsbeispiels näher erläutert.

Es stellt dar:
- Figur 1: eine schematisierte Anordnung einer Anlage zum Dosieren von Dickstoffen;
- Figur 2: einen schematisierten Querschnitt durch den Proportionaldosierer mit angeflanschtem Auslaßventil.

Erläutert wird die Erfindung anhand der Auftragung eines Klebstoffes auf ein Bauteil 1, das ein Teil eines Kraftfahrzeuges sein kann, aber nicht sein muß.

Der Klebstoff wird in zwei Fässern 2 und 3 bereitgestellt. Jedes Faß ist mit einer Förderpumpe 4, 5 versehen. Ihre beiden Druckleitungen vereinigen sich in dem Knotenpunkt 6, von dem auch zu jedem Faß 2, 3 eine Rücklaufleitung 7, 8 abzweigt. In jeder Rücklaufleitung ist ein Druckentlastungsventil 9, 10 eingebaut. Beide Förderpumpen werden hintereinander betrieben, so daß immer nur aus einem Faß geliefert wird.

Vom Knotenpunkt 6 aus verläuft eine Förderleitung 11 zu einem Proportionaldosierer 12.

Die Förderleitung 11 kann durch die Druckentlastungsventile 9, 10 während der Stillstandszeit/Bereitschaftszeit der Anlage druckentlastet werden, so daß eine konstante Thixotropie erreicht wird.

Der Proportionaldosierer 12 ist mit einem Auslaßventil 13 unmittelbar verbunden. Beide, Proportionaldosierer 12 und Auslaßventil 13, werden von einem Handhabungsautomaten 14 getragen und entsprechend eines vorprogrammierten Weges entlang den Auftragsflächen des Werkstückes 1 geführt. Die Steuerung des Proportionaldosierers und des Auslaßventils geschieht über die Steuerung des Handhabungsautomaten, so daß keine separate Steuerung notwendig ist.

Ein Teil der Länge der Förderleitung 11 sowie des Proportionaldosierers 12 und des Auslaßventils 13 sind Bestandteil eines Wärmeträgerkreislaufes 15. Dieser Wärmeträgerkreislauf 15 beinhaltet eine Heizeinrichtung 16 sowie eine Rückkühleinrichtung 17 und eine nicht näher dargestellte Förderpumpe. Damit ist es möglich, den Klebstoff immer auf konstante Temperatur zu halten.

Wie in Figur 1 deutlich sichtbar ist, ist nicht die gesamte Förderleitung 11 temperiert, sondern nur ein Teil von ihr. Es hat sich herausgestellt, daß es ausreichend ist, etwa das 30fache des Auftragsvolumens zu temperieren, was in der Praxis in etwa 6 m Förderleitung entspricht.

In Figur 2 ist der Proportionaldosierer mit angeflanschtem Auslaßventil näher dargestellt.

Der Proportionaldosierer 12 wird pneumatisch angetrieben. Er weist hierzu einen Kolben 18 auf, der in einem Druckraum 19 beweglich angeordnet ist und über ein Proportionalventil 36 gesteuert mit Druckluft versorgt wird.

Der Kolben ist mit einer Kolbenstange 20 verbunden und über den Druckraum 19 hinaus verlängert ist bis in eine Dosierkammer 22.

Die Förderleitung 11 ist unter Zwischenschaltung eines Absperrventiles 23 und eines statischen Mischrohres 35 an die Dosierkammer 22 angeschlossen.

Ein Auslaß 24 aus der Dosierkammer 22 mündet direkt in das Auslaßventil 13 oberhalb einer Ventilnadel 25. Durch eine Düse 26 wird bei geöffnetem Auslaßventil 13 der Klebstoff ausgetragen.

Das Auslaßventil 13 wird ebenfalls pneumatisch angesteuert. Hierzu ist die Düsennadel 25 mit einem Steuerkolben 27 verbunden, der gegen die Kraft einer Feder 28 öffnet. Gesteuert wird das Auslaßventil 13 über ein 2/2-Wegeventil 29.

Zur Volumensteuerung weist der Proportionaldosierer 12 drei Näherungsschalter 30, 31 und 32 auf, die den Kolbenweg erfassen. Hierbei erfaßt der Näherungsschalter 30 die Ruhelage des Kolbens 18. In dieser Stellung kann das Absperrventil 23 geöffnet werden und die Dosierkammer 22 gefüllt werden.

Der Näherungsschalter 31 erfaßt die minimale Auftragsmenge, d.h. erreicht der Kolben 18 diese Stellung, hat die Kolbenstange 20 den in der Dosierkammer 22 eingebrachten Klebstoff durchgewalkt aber nur eine geringe Klebstoffmenge über das geöffnete Auslaßventil 13 ausgeschoben.

Der Näherungsschalter 32 kennzeichnet die maximale Austragsmenge, d.h. erreicht der Kolben 18 diesen Näherungsschalter, befindet sich die Kolbenstange 20 nahe dem unteren Ende der Dosierkammer 22. Somit ist die größtmöglichste Menge an Klebstoffen durch das geöffnete Auslaßventil 13 ausgeschoben worden.

Dementsprechend kann auch mit diesen drei Näherungsschaltern die Klebstoffauftragsmenge überwacht und geregelt werden. Dazu werden die Näherungsschalter 30 bis 32 entsprechend der gewünschten Auftragsmenge zueinander angeordnet. Erreicht bei einem Auftrag der Kolben eine Stellung zwischen dem Näherungsschalter 31 und 32, d.h. er überfährt den Näherungsschalter 31 gelangt aber nicht bis zum Näherungsschalter 32, so ist die Auftragsmenge in Ordnung.

Erreicht der Kolben 18 nur den Näherungsschalter 31, so ist nur die Minimalmenge ausgetragen worden, der Dosierdruck kann für den nachfolgenden Auftrag über das Proportionalventil 36 erhöht werden.

Erreicht der Kolben nach dem Klebstoffauftrag den Max.-Schalter, so ist die etwas mehr als die notwendige Menge ausgeschoben worden. Für den nächsten Auftragsvorgang wird dann der Dosierdruck im Druckraum 19 erniedrigt. Werden bei einem Auftragsvorgang der Näherungsschalter 31 nicht erreicht bzw. fährt der Kolben über den Näherungsschalter 32 hinaus weiter nach unten, so ist die Austragsmenge in beiden Fällen nicht in Ordnung und die Anlage meldet einen Störfall.

In Figur 2 ist weiterhin noch bei der Förderleitung 11 eine Möglichkeit der Temperierung dargestellt, indem nämlich die Förderleitung 11 doppelwandig ausgebildet ist. Hierbei kann dann zwischen ihrer inneren Wandung 33 und ihrer äußeren Wandung 34 ein Wärmeträger zirkulieren und so diesen Förderleitungsabschnitt auf konstante Temperatur halten. Selbstverständlich kann auch das Schaltventil 23 in den Wärmeträgerkreislauf eingebunden sein, ebenso wie die Dosierkammer 22 des Proportionaldosierers und der Bereich um die Düsennadel 25 des Auslaßventiles 13.

## Patentansprüche

1. Verfahren zum Dosieren von Dickstoffen, die aus einem Vorrat unter Druck gefördert, anschließend proportioniert und über ein gesteuertes Auslaßventil auf eine Applikationsstelle aufgetragen werden, wobei die Proportionierung unmittelbar vor dem Auslaßventil für jede Auftragsmenge separat stattfindet,
dadurch gekennzeichnet, daß die Proportionierung und das Auslaßventil temperiert werden.

2. Verfahren nach Anspruch 1,
dadurch gekennzeichnet, daß vor der Proportionierung der Dickstoffe diese durchgemischt werden.

3. Verfahren nach Anspruch 1 oder 2,
dadurch gekennzeichnet, daß die Proportionierung mit Hilfe rein volumetrischer Regelung geschieht, indem bei Abweichungen in der Auftragsmenge bei einem Auslaßvorgang der nachfolgende Auslaßvorgang auf Soll-Wert ausgeregelt wird.

4. Verfahren nach einem der vorangegangenen Ansprüche,
dadurch gekennzeichnet, daß die Zuleitung zwischen dem Vorrat und dem Proportionierer auf einer Länge, die ca. dem 30fachen Auftragsvolumen des Proportionierers entspricht, temperiert ist.

5. Verfahren nach einem der vorangegangenen Ansprüche,
dadurch gekennzeichnet, daß während der Bereitschaftszeit der Vorrichtung der Förderdruck abgebaut wird.

6. Vorrichtung zum Dosieren von Dickstoffen, bestehend aus mindestens einem Vorratsbehälter (2,3) und einer Förderpumpe (4,5), die über eine Förderleitung (11) mit einem Proportionaldosierer (12) verbunden ist, an dem unmittelbar ein gesteuertes Auslaßventil (13) angebaut ist,
dadurch gekennzeichnet, daß eine Temperierung vorgesehen ist, die sowohl den Proportionaldosierer (12) als auch das Auslaßventil (13) umfaßt.

7. Vorrichtung nach Anspruch 6,
dadurch gekennzeichnet, daß das Auslaßventil (13) über ein Schaltventil separat ansteuerbar ist.

8. Vorrichtung nach Anspruch 6 oder 7,
dadurch gekennzeichnet, daß in der Förderleitung (11) vor dem Proportionaldosierer (12) ein Absperrventil (23) angeordnet ist.

9. Vorrichtung nach einem der Ansprüche 6 bis 8,
dadurch gekennzeichnet, daß die Förderleitung (11) - ausgehend vom Proportionaldosierer (12) - auf einer Länge von ca. dem 30fachen Auftragsvolumen des Proportionaldosierers (12) temperierbar ist.

10. Vorrichtung nach Anspruch 9,
dadurch gekennzeichnet, daß die Temperierung einen Wärmeträgerkreislauf umfaßt, in dem Heiz- und Kühleinrichtungen für den Wärmeträger eingebaut sind.

11. Vorrichtung nach einem der Ansprüche 6 bis 10,
dadurch gekennzeichnet, daß der Proportionaldosierer (12) mit einer Hubsteuerung ausgerüstet ist.

12. Vorrichtung nach einem der Ansprüche 6 bis 11,
dadurch gekennzeichnet, daß in der Förderleitung (11) ein Druckentlassungsventil eingebaut ist.

13. Vorrichtung nach einem der Ansprüche 6 bis 12,
dadurch gekennzeichnet, daß zwischen dem Absperrventil (23) und der Dosierkammer (22) des Proportionaldosierers ein statisches Mischrohr (35) vorgesehen ist.

## Claims

1. A method of metering thick substances which are conveyed from a supply under pressure, then proportioned and discharged through a controlled valve at a place of application, each amount applied being separately proportioned immediately in front of the discharge valve,
characterised in that the proportioning means and the discharge valve are temperature-controlled.

2. A method according to claim 1,
characterised in that the thick substances are thoroughly mixed before proportioning.

3. A method according to claim 1 or claim 2,
characterised in that proportioning is effected by purely volumetric control, in that if there are deviations in the amount applied during one discharge process, the next discharge process is adjusted to the set value.

4. A device according to any of the preceding claims,
characterised in that the feed line between the supply and the proportioning device is temperature-controlled over a length corresponding to about 30 times the volume applied by the proportioning device.

5. A method according to any of the preceding claims, characterised in that the delivery pressure is switched off when the device is on standby.

6. A device for metering thick substances, comprising at least one storage container (2, 3) and one delivery pump (4, 5) connected by a delivery line (11) to a proportional metering device (12) directly attached to a controlled discharge valve (13), characterised in that temperature control means are provided and comprise both the proportional metering device (12) and the discharge valve (13).

7. A device according to claim 6,
characterised in that the discharge valve (13) can be separately actuated via a control valve.

8. A device according to claim 6 or claim 7,
characterised in that a shut-off valve (23) is disposed in the delivery line (11) in front of the proportional metering device (12).

9. A device according to any of claims 6 to 8,
characterised in that the delivery line (11), starting from the proportional metering device (12), can be temperature-controlled over a length equal to about 30 times the volume applied by the proportional metering device (12).

10. A device according to claim 9,
characterised in that the temperature-control means comprises a heat transfer medium circuit incorporating means for heating and cooling the heat transfer medium.

11. A device according to any of claims 6 to 10,
characterised in that the proportional metering device (12) is equipped with a stroke control means.

12. A device according to any of claims 6 to 11,
characterised in that a pressure-relief valve is incorporated in the delivery line (11).

13. A device according to any of claims 6 to 12,
characterised in that a static mixer tube (35) is provided between the shut-off valve (23) and the metering chamber (22) of the proportional metering device.

## Revendications

1. Procédé de dosage de matières visqueuses fournies par un réservoir sous pression pour être ensuite mises en proportions et appliquées sur un point d'application par une soupape de sortie, commandée,
la proportion étant réalisée directement en amont de la soupape de sortie, séparément pour chaque quantité appliquée ,
caractérisé en ce qu'
on met en température le moyen de mise en proportion et la soupape de sortie.

2. Procédé selon la revendication 1,
caractérisé en ce qu'
on mélange la matière visqueuse avant de réaliser la proportion.

3. Procédé selon l'une des revendications 1 ou 2,
caractérisé en ce qu'
on met en proportion à l'aide d'une régulation purement volumétrique, et on assure la régulation sur une valeur de consigne en cas de déviation de la quantité distribuée au cours d'une opération de distribution pour l'opération de distribution suivante.

4. Procédé selon l'une des revendications précédentes,
caractérisé en ce qu'
on met en température la conduite d'alimentation entre la réserve et le moyen de mise en proportion, sur une longueur qui correspond sensiblement à 30 fois le volume d'application du proportionneur.

5. Procédé selon l'une des revendications précédentes,
caractérisé en ce qu'
on supprime la pression de transfert pendant que le dispositif est en période d'attente.

6. Dispositif pour doser des matières visqueuses, composé d'un réservoir d'alimentation (2, 3) et d'une pompe de transfert (4, 5) reliée par une conduite de transfert (11) à un doseur proportionnel (12) sur lequel est montée directement une soupape de sortie commandée (13),
caractérisé par
un moyen de mise en température qui entoure à la fois le doseur proportionnel (12) et la soupape de sortie (13).

7. Dispositif selon la revendication 6,
caractérisé en ce que
la soupape de sortie (13) est commandée séparément par une soupape de commutation.

8. Dispositif selon la revendication 6 ou 7,
caractérisé par
une vanne d'arrêt (23) installée devant le doseur proportionnel (12) dans la conduite d'alimentation (11).

9. Dispositif selon l'une quelconque des revendications 6 à 8
caractérisé en ce que
partant du doseur proportionnel (12), on met en température la conduite de transfert (11) sur une longueur qui correspond sensiblement à 30 fois le volume à appliquer pour le doseur proportionnel (12).

10. Dispositif selon la revendication 9,
caractérisé en ce que
la mise en température se fait à l'aide d'un circuit de fluide caloporteur dans lequel sont intégrées des installations de chauffage et de refroidissement du fluide caloporteur.

11. Dispositif selon l'une quelconque des revendications 6 à 10,
caractérisé en ce que
le doseur proportionnel (12) est équipé d'une commande de mouvement.

12. Dispositif selon l'une quelconque des revendications 6 à 11,
caractérisé par
une soupape de décharge de pression installée dans la conduite de transfert (11).

13. Dispositif selon l'une quelconque des revendications 6 à 12,
caractérisé par
un tube mélangeur statique (35) prévu entre la soupape d'arrêt (23) et la chambre de dosage (22).
